# EUROPÄISCHE PATENTSCHRIFT

(11) **EP 1 334 919 B1**
(45) Veröffentlichungstag und Bekanntmachung des Hinweises auf die Patenterteilung: **03.11.2004**
(21) Anmeldenummer: 03001938.4
(22) Anmeldetag: 30.01.2003
(51) Int. Cl.: B65D 81/02, B65D 79/02

(54) **Originalitätssicherung für Kisten**
Protecting means for container
Moyen de protection pour des caisses

(30) Priorität: 09.02.2002 DE 10205371
(43) Veröffentlichungstag der Anmeldung: 13.08.2003
(73) Patentinhaber: WILO AG, 44263 Dortmund (DE)
(72) Erfinder: Redron, Didier, F-18380 Ivoy le Pre (FR)
(74) Vertreter: COHAUSZ DAWIDOWICZ HANNIG & PARTNER

(56) Entgegenhaltungen:
- EP-A- 0 441 149
- WO-A-96/17793
- DE-U- 7 933 764
- US-A- 3 095 967
- US-A- 4 361 106

## Beschreibung

Die vorliegende Erfindung betrifft ein Behältnis, insbesondere eine Kiste, für den Transport von empfindlichen Gegenständen, aufweisend eine ebene obere Deckfläche, die das Behältnis nach oben begrenzt.

Bekanntermaßen werden empfindliche Güter, beispielsweise Elektromotoren oder Pumpen, zum Transport in solche Behältnisse verpackt. Insbesondere ist es bekannt, solche Güter in kostengünstigen Pappkartons unterzubringen und diese für den Transport zu verschließen. Solche Pappkartons haben die Vorteile der kostengünstigen Herstellung und der einfachen Entsorgung. Außerdem sind sie relativ robust und leicht. Nachteil der Kartons ist jedoch, daß sie mitunter nicht robust genug sind und bei hoher Belastung nachgeben. Gerade wenn die Kartons beim Aufeinanderstapeln gestaucht werden kann es vorkommen, daß der Inhalt Schaden nimmt. Da die Form der Kartons ideal zum Stapeln geeignet ist, können mitunter auch aufgedruckte Warnhinweise unachtsames Personal nicht davon abzuhalten, die Kisten zu stapeln. Da es einer Kiste kaum anzusehen ist, daß sie unsachgemäß beladen wurde, fällt dem Kunden oder dem Hersteller der Nachweis schwer und er muß sich mit dem beschädigten Inhalt abfinden. Der Transporteur, in dessen Verantwortlichkeit der Fehler passiert ist, kann meist nicht belangt werden.

Aufgabe der vorliegenden Erfindung ist es daher, ein Behältnis mit einfachen und kostengünstigen Mitteln derart zu modifizieren, daß ein zuverlässiger Rückschluß auf eine solche unsachgemäße Handhabung möglich ist.

Diese Aufgabe wird durch ein Behältnis nach Anspruch 1 gelöst.

Der erfindungswesentliche Gedanke liegt darin, ähnlich wie bei verschlossenen Getränkeflaschen, eine Originalitätssicherung für das Behältnis vorzusehen, die bei unerlaubter oder unsachgemäßer Handhabung des Behältnisses, insbesondere beim Aufsetzen eines anderen Behältnisses, irreversibel in Mitleidenschaft gezogen wird. An der zumindest teilweisen Zerstörung der Originalitätssicherung kann der Kunde erkennen, daß beim Transport etwas vorgefallen ist. Er kann seine Beobachtung sofort kund tun und damit dem Lieferanten die Verantwortung für eine eventuelle Beeinträchtigung des Inhaltes zuschieben. Die zerstörte Originalitätssicherung zeigt dem Kunden, daß das Behältnis sich nicht mehr in dem vom Hersteller zugesicherten "Originalzustand" befindet.

Außerdem hat eine solche Originalitätssicherung insofern auch einen abschreckenden Effekt, als das handhabende Personal die Sicherung wahrnimmt und ihre Beschädigung bewußt vermeidet. Damit ist der Zweck der erfindungsgemäßen Originalitätssicherung erfüllt, die durch Druckbeaufschlagung der Deckfläche zumindest teilweise zerstörbar ist, wobei der zur Zerstörung der Originalitätssicherung notwendige Druck ansonsten nicht ausreicht, das Behältnis selber in sichtbarem Maße zu beschädigen.

Eine solche erfindungsgemäße Originalitätssicherung ist besonders vorteilhaft in Verbindung mit Kisten aus Pappkarton. Gerade solchen Kisten ist ein unerlaubtes Stapeln meist nicht anzusehen, da sich das Material nach der Belastung wieder aufrichtet. Andererseits sind Pappkartons mitunter nicht stabil genug, um dem Druck von oben ohne Probleme widerstehen zu können. So sind sensible Güter gerade in Pappkartons besonders gefährdet. Die Originalitätssicherung trägt somit zu einer Steigerung der Transportsicherheit bei.

Auch wenn verschiedene Arten der Originalitätssicherung, beispielsweise leicht reißbare (Papier-) Siegel zwischen Deckel und Wand der Kiste, denkbar sind, so ist es besonders einfach, praktikabel und damit vorteilhaft, wenn ein unlösbarer Aufsatz vorhanden ist, der auf die Deckfläche der Behältnisses aufgesetzt ist und der beim Aufsetzen eines weiteren Behältnisses auf die Deckfläche zerstört wird. Ein solcher Aufsatz ist gut sichtbar und fällt daher dem Bedienpersonal und dem Endkunden auf.

Ein solcher Aufsatz kann vorteilhafter Weise durch eine Profilleiste realisiert sein, die auf der Deckfläche aufliegt und die sich zumindest über einen Teil der Deckfläche erstreckt. Die Profilleiste kann beispielsweise aus Pappe geformt und aufgeklebt sein, was sich insbesondere im Fall des Pappkartons anbietet. Mit einer oder mehrerer solcher Leisten, die sich von einem zum anderen Rand erstrecken können, läßt sich die Deckfläche effizient belegen, so daß keine Möglichkeit verbleibt, eine Beschädigung der Sicherung beim Stapeln zu umgehen.

Der Aufsatz oder die Leiste ist vorteilhafterweise aus Karton gefalzt. Eine solche Sicherung ist wegen des dünnen Materials zwar ausreichend formstabil aber dennoch entsprechend leicht zerstörbar. Dabei ist es wegen der einfachen Realisierung besonders vorteilhaft, wenn der Aufsatz von einem Dreiecks- oder Bogenprofil gebildet wird, das mit seiner Grundseite auf der Deckfläche aufliegt. Ein solches Profil kann aus dem Deckel herausgearbeitet sein oder auf diesen aufgeklebt werden.

Um ein unbemerktes Entfernen der Originalitätssicherung zu verhindern, ist es besonders vorteilhaft, wenn auf das Vorhandensein der Originalitätssicherung durch einen Aufdruck hingewiesen ist. Dieser Aufdruck kann in einem Text und/oder in einer schematischen Zeichnung bestehen. Auch in diesem Fall ist es wichtig, das der Aufdruck die Aufmerksamkeit erweckt.

Ein besonderes Ausführungsbeispiel der Erfindung ist in der Figur dargestellt und wird im folgenden näher beschrieben.
Die Figur zeigt als Behältnis eine rechteckige Kiste für den Transport von empfindlichen Gegenständen. Die Kiste ist aus stabilem Pappkarton gefertigt und hat eine ebene obere Deckfläche 1, die das Behältnis nach oben begrenzt und die geradezu zum Stapeln einlädt. Die Deckfläche 1wird von einem aufsetzbaren Deckel 2 gebildet, der die Kiste verschließt. Im vorliegenden Fall steht die Kiste auf einer stabilen Palette 3 und kann mit dieser transportiert werden. Als Originalitätssicherung ist ein Aufsatz vorgesehen, der von einer auf der Deckfläche 1 aufliegenden und sich quer über die Deckfläche 1 erstreckenden Profilleiste 4 gebildet ist. Die Profilleiste 4 hat einen dreieckigen Querschnitt und ist aus Karton gefalzt. Die Profilleiste 4 ist auf die Deckfläche 1 aufgeklebt. Das Dreiecksprofil 4 liegt mit seiner Grundseite auf der Deckfläche 1 auf.

Die Profilleiste 4 bildet offensichtlich eine Originalitätssicherung die durch Druckbeaufschlagung der Deckfläche 1 zumindest teilweise zerstört wird. Dabei ist der zur Zerstörung der Leiste 4 notwendige Druck an sich nicht ausreichend, die Kiste selber in sichtbarem Maße zu beschädigen. So ist beispielsweise vorstellbar, daß eine gleichartige Kiste mit Palette auf die Deckfläche aufgesetzt wird. In diesem Fall würde die Leiste 4 irreversibel lokal eingedrückt werden. Auf einer Seitenwand der Kiste ist ein sichtbarer Aufdruck 5 aufgebracht, der auf das Vorhandensein der Originalitätssicherung hinweist.

## Patentansprüche

1. Behältnis, insbesondere Kiste, für den Transport von empfindlichen Gegenständen, aufweisend eine ebene obere Deckfläche (1), die das Behältnis nach oben begrenzt,
**gekennzeichnet durch** eine Originalitätssicherung(4) in Form eines Aufsatzes, die **durch** Druckbeaufschlagung der Deckfläche (1) zumindest teilweise zerstörbar ist, wobei der zur Zerstörung der Originalitätssicherung (4) notwendige Druck nicht ausreicht, das Behältnis selber in sichtbarem Maße zu beschädigen, und der Aufsatz eine Profilleiste (4) ist, die auf der Deckfläche (1) aufliegt und sich zumindest über einen Teil der Deckfläche erstreckt.

2. Behältnis nach Anspruch 1,
**dadurch gekennzeichnet, daß** es eine insbesondere rechteckige Kiste aus Karton ist, die einen die Deckfläche (4) ausbildenden Deckel (2) aufweist.

3. Behältnis nach Anspruch 1 oder 2,
**dadurch gekennzeichnet, daß** die Originalitätssicherung (4) auf der Deckfläche (1) aufgesetzt ist und beim Stapeln eines weiteren Behältnisses auf der Deckfläche (1) zerstört wird.

4. Behältnis nach einem der vorherigen Ansprüche,
**dadurch gekennzeichnet, daß** der Aufsatz aus Karton gefalzt ist.

5. Behältnis nach Anspruch 4,
**dadurch gekennzeichnet, daß** der Aufsatz von einem Dreiecks- oder Bogenprofil gebildet wird, das mit seiner Grundseite auf der Deckfläche aufliegt.

6. Behältnis nach einem der vorherigen Ansprüche,
**dadurch gekennzeichnet, daß** durch einen Aufdruck (5) auf das Vorhandensein einer Originalitätssicherung hingewiesen ist.

## Claims

1. Container, in particular a box, for transporting sensitive objects, comprising a plane top covering surface (1) which upwardly defines the container, **characterised by** a protecting means (4) in the form of a fixture which is at least partially destructible by pressure-loading the covering surface (1), and the pressure required for destruction of the protecting means (4) is not sufficient for damaging the container itself to a visible extent, and the fixture is a profile strip (4) which rests on the covering surface (1) and extends at least partially over the covering surface.

2. Container according to Claim 1, **characterised in that** it is an in particular rectangular box of cardboard comprising a cover (2) which forms the covering surface (4).

3. Container according to Claim 1 or 2, **characterised in that** the protecting means (4) is seated of the covering surface (1) and destroyed when stacking a further container on the covering surface (1).

4. Container according to one of the above claims, **characterised in that** the fixture is folded cardboard.

5. Container according to Claim 4, **characterised in that** the fixture is formed by a triangular or arc profile which is seated with its base on the covering surface.

6. Container according to one of the above claims, **characterised in that** reference to the presence of a protection means is made by a printed message (5).

## Revendications

1. Récipient, en particulier caisse, pour le transport d'objets délicats, présentant une surface de couverture (1) supérieure plane qui limite le récipient vers le haut,
**caractérisé par** une garantie d'originalité (4) sous forme d'une garniture qui peut être détruite au moins partiellement par action de pression sur la surface de couverture (1), la pression nécessaire pour la destruction de la garantie d'originalité (4) ne suffisant pas pour endommager le récipient lui-même dans une mesure visible et la garniture étant une baguette profilée (4) qui repose sur la surface de couverture (1) et s'étend au moins sur une partie de la surface de couverture.

2. Récipient selon la revendication 1,
**caractérisé par le fait qu'**il est une caisse, en particulier rectangulaire, en carton qui présente un couvercle (2) formant la surface de couverture (4).

3. Récipient selon la revendication 1 ou 2,
**caractérisé par le fait que** la garantie d'originalité (4) est posée sur la surface de couverture (1) et est détruite lors de l'empilage d'un autre récipient sur la surface de couverture (1).

4. Récipient selon l'une des revendications précédentes,
**caractérisé par le fait que** la garniture est repliée en carton.

5. Récipient selon la revendication 4,
**caractérisé par le fait que** la garniture est formée par un profilé triangulaire ou ondulé qui est en appui par sa face de base sur la surface de couverture.

6. Récipient selon l'une des revendications précédentes,
**caractérisé par le fait que** l'existence d'une garantie d'originalité est indiquée par une empreinte.
